# EUROPÄISCHE PATENTANMELDUNG

(11) **EP 3 257 588 A1**
(43) Veröffentlichungstag der Anmeldung: **20.12.2017**
(21) Anmeldenummer: 16174095.6
(22) Anmeldetag: 13.06.2016
(51) Int. Cl.: B04C 5/103, B04C 5/26, B04C 5/28

(54) **ZYKLONABSCHEIDER**

(71) Anmelder: Bosch Termoteknik Isitma ve Klima Sanayi Ticaret Anonim Sirketi, 45030 Manisa (TR)
(72) Erfinder: Senkal, Caner, 45030 Manisa (TR); Pekgüzelsu, Mustafa, 1203 Izmir (TR); Erdogan, Hasan Cosan, 1203 Bornova/Izmir (TR)
(74) Vertreter: Bee, Joachim

(57) **Zusammenfassung**

Die Erfindung geht aus von einem Zyklonabscheider zur zumindest weitgehenden Abscheidung zumindest einer dispersen Phase aus zumindest einem Fluidstrom (12a; 12b), mit zumindest einem Rohfluideinlass (14a; 14b), mit zumindest einem Reinfluidauslass (16a; 16b), mit zumindest einem Abscheideraum (18a; 18b) und mit zumindest einem Magnetelement (20a; 20b), welches innerhalb des Abscheideraums (18a; 18b) angeordnet ist.

Es wird vorgeschlagen, dass das Magnetelement (20a; 20b) zumindest teilweise zumindest im Wesentlichen schraubenförmig ausgebildet ist.

## Beschreibung

### Stand der Technik

Es ist bereits ein Zyklonabscheider zur zumindest weitgehenden Abscheidung zumindest einer dispersen Phase aus zumindest einem Fluidstrom, mit zumindest einem Rohfluideinlass, mit zumindest einem Reinfluidauslass, mit zumindest einem Abscheideraum und mit zumindest einem Magnetelement, welches innerhalb des Abscheideraums angeordnet ist, vorgeschlagen worden.

### Offenbarung der Erfindung

Die Erfindung geht aus von einem Zyklonabscheider zur zumindest weitgehenden Abscheidung zumindest einer dispersen Phase aus zumindest einem Fluidstrom, mit zumindest einem Rohfluideinlass, mit zumindest einem Reinfluidauslass, mit zumindest einem Abscheideraum und mit zumindest einem Magnetelement, welches innerhalb des Abscheideraums angeordnet ist.

Es wird vorgeschlagen, dass das Magnetelement zumindest teilweise zumindest im Wesentlichen schraubenförmig ausgebildet ist.

Unter einem Zyklonabscheider soll in diesem Zusammenhang insbesondere ein Fliehkraftabscheider für Flüssig- und/oder Gasgemische verstanden werden. Unter einer "dispersen Phase" soll in diesem Zusammenhang ein Stoff und/oder Stoffgemisch verstanden werden, welcher in dem Fluidstrom in feinster Form verteilt ist. Die disperse Phase kann insbesondere fest und/oder flüssig sein. Unter einer "weitgehenden Abscheidung" soll in diesem Zusammenhang insbesondere verstanden werden, dass der Zyklonabscheider insbesondere dazu vorgesehen ist, die zumindest eine disperse Phase zumindest zu 75 %, vorzugsweise zumindest zu 85 % und besonders bevorzugt zumindest zu 95 % aus dem zumindest einem kontinuierlichen Fluidstrom abzuscheiden. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Insbesondere ist der Zyklonabscheider dazu vorgesehen, zumindest eine insbesondere feste disperse Phase zumindest weitgehend aus einem kontinuierlichen Flüssigkeitsstrom, insbesondere einem Wasserstrom, abzuscheiden. Der Zyklonabscheider kann insbesondere zu einer Verwendung in einem Warmwasserbereiter, insbesondere einem Boiler, vorgesehen sein. Insbesondere ist der Zyklonabscheider zu einer Anordnung in einer Zuleitung eines Warmwasserbereiters vorgesehen. Insbesondere ist der Zyklonabscheider dazu vorgesehen, Partikel, insbesondere Schmutz- und/oder Metallpartikel, aus einem Fluidstrom, insbesondere einem Wasserstrom, welcher einem Warmwasserbereiter zugeführt wird, abzuscheiden.

Unter einem "Rohfluideinlass" soll in diesem Zusammenhang insbesondere eine Zuleitung verstanden werden, welche dazu vorgesehen ist, ein Rohfluid in den Zyklonabscheider einzuleiten. Unter einem "Rohfluid" soll in diesem Zusammenhang insbesondere ein von einer dispersen Phase zu reinigendes Fluid verstanden werden. Unter einem "Reinfluidauslass" soll in diesem Zusammenhang insbesondere eine Ableitung verstanden werden, welche dazu vorgesehen ist, ein Reinfluid aus dem Zyklonabscheider auszuleiten. Unter einem "Reinfluid" soll in diesem Zusammenhang insbesondere ein von einer dispersen Phase zumindest weitgehend gereinigtes Fluid verstanden werden. Unter einem "Abscheideraum" soll in diesem Zusammenhang insbesondere ein zumindest im Wesentlichen geschlossener Raum verstanden werden, innerhalb dessen eine zumindest weitgehende Separation der dispersen Phase von dem Rohfluid erfolgt. Insbesondere strömt das Rohfluid über den Rohfluideinlass in den Abscheideraum ein. Insbesondere wird das einströmende Rohfluid innerhalb des Abscheideraums in eine Drallströmung versetzt. Die disperse Phase wird insbesondere durch eine auf sie wirkende Fliehkraft radial nach außen an eine Wandung des Abscheideraums gezwungen.

Der Abscheideraum weist insbesondere einen Einströmbereich auf, welcher dazu vorgesehen ist, das einströmende Rohfluid in eine Drallströmung zu versetzen. Der Einströmbereich ist insbesondere zumindest im Wesentlichen zylinderförmig ausgebildet. Der Rohfluideinlass ist insbesondere derart angeordnet, dass ein Rohfluid zumindest im Wesentlichen tangential in den zumindest im Wesentlichen zylindrischen Einströmbereich des Abscheideraums einströmt. Durch die zylindrische Form und das tangentiale Einströmen wird das Rohfluid in eine zur Abscheidung der dispersen Phase notwendige Drallströmung versetzt. Alternativ oder zusätzlich kann in dem Einströmbereich eine Leiteinheit insbesondere mit einer Mehrzahl von feststehenden Leitelementen, insbesondere einer Mehrzahl von Leitschaufeln, angeordnet sein, welche dazu vorgesehen sind, das Rohfluid in eine Drallströmung zu versetzen.

Das Magnetelement ist vorzugsweise vollständig innerhalb des Abscheideraums angeordnet. Insbesondere ist das Magnetelement dazu vorgesehen, ferromagnetische Partikel der dispersen Phase anzuziehen und festzuhalten. Insbesondere wird das Magnetelement während eines Betriebs des Zyklonabscheiders zumindest im Wesentlichen vollständig von dem Fluidstrom umströmt. Darunter das Magnetelement zumindest teilweise zumindest im Wesentlichen "schraubenförmig ausgebildet" ist, soll in diesem Zusammenhang insbesondere verstanden werden, dass das Magnetelement entlang seiner Längserstreckungsrichtung zumindest abschnittsweise insbesondere mit einer konstanten Steigung um einen Mantel eines gedachten Zylinders gewunden ist. Unter einer "Längserstreckungsrichtung" eines Objekts soll insbesondere eine Richtung verstanden werden, welche parallel zu einer längsten Kante eines kleinsten geometrischen Quaders ist, welcher das Objekt gerade noch umgibt. Das Magnetelement weist insbesondere eine zumindest im Wesentlichen zylindrische Einhüllende auf. Unter einer "Einhüllenden" soll in diesem Zusammenhang insbesondere ein geometrisches räumliches Flächengebilde verstanden werden, welches in jedem Punkt genau einen Punkt einer Außenkontur des Gehäuses berührt und/oder welches durch Außenkontur des Gehäuses aufgespannt wird. Unter "zumindest im Wesentlichen zylindrisch" soll in diesem Zusammenhang insbesondere verstanden werden, dass eine Geometrie der Einhüllenden weniger als 25%, vorzugsweise weniger als 10% und besonders bevorzugt weniger als 5% von einer Zylindergeometrie abweicht. Vorzugsweise ist das Magnetelement zumindest im Wesentlichen konzentrisch in dem Abscheideraum angeordnet.

Durch eine derartige Ausgestaltung kann ein Zyklonabscheider mit verbesserten Eigenschaften hinsichtlich einer Abscheidung einer dispersen Phase, insbesondere von ferromagnetischen Partikeln der dispersen Phase, aus einem Fluidstrom bereitgestellt werden. Insbesondere kann durch die schraubenförmige Ausgestaltung des Magnetelements eine vorteilhaft große Kontaktfläche zwischen dem Fluidstrom und dem Magnetelement erreicht werden, wodurch eine vorteilhaft vollständige Separierung von ferromagnetischen Partikeln aus dem Fluidstrom erreicht werden kann.

Ferner wird vorgeschlagen, dass das Magnetelement zumindest im Wesentlichen als ein Kunststoffmagnet ausgebildet ist. Unter einem "Kunststoffmagnet" soll in diesem Zusammenhang insbesondere ein permanentmagnetisches Magnetelement verstanden werden, welches zumindest zu einem Großteil aus einem Kunststoff besteht. Unter "zumindest zu einem Großteil" soll in diesem Zusammenhang insbesondere zumindest zu 51 %, vorzugsweise zumindest zu 70 % und besonders bevorzugt zumindest zu 90 % verstanden werden. Insbesondere kann das Magnetelement zumindest ein Trägerelement aus einem unmagnetischen Kunststoff umfassen, innerhalb welchem eine Vielzahl von metallischen Magnetpartikeln verteilt angeordnet sind. Alternativ kann das Magnetelement zumindest zu einem Großteil aus einem nichtmetallischen Kunststoff mit permanentmagnetischen Eigenschaften, beispielsweise PANiCNQ, bestehen. Hierdurch kann eine vorteilhaft einfache Formgebung des Magnetelements, beispielswiese mittels eines Spritzgießverfahrens, ermöglicht werden. Ferner kann vorteilhaft auf eine Schutzbeschichtung des Magnetelements verzichtet werden, wodurch ein Herstellungsaufwand und/oder Herstellungskosten vorteilhaft reduziert werden können.

Des Weiteren wird vorgeschlagen, dass der Abscheideraum zumindest teilweise zumindest im Wesentlichen zylinderförmig ausgebildet ist. Vorzugsweise ist der Abscheideraum entlang seiner Längserstreckungsrichtung vollständig zumindest im Wesentlichen zylinderförmig ausgebildet. Insbesondere erstreckt sich das Magnetelement zumindest im Wesentlichen über eine gesamte innere lichte Höhe des Abscheideraums. Vorzugsweise entspricht ein Außendurchmesser des Magnetelements zumindest im Wesentlichen einem Innendurchmesser des Abscheideraums. Insbesondere liegt das Magnetelement in Umfangsrichtung an einer inneren Wandung des Abscheideraums an. In diesem Zusammenhang soll unter einer "Umfangsrichtung" insbesondere eine Richtung verstanden werden, die senkrecht zu einer Längserstreckung des Magnetelements um das Magnetelement verläuft. Hierdurch kann eine vorteilhafte Abscheidung von ferromagnetischen Partikeln einer dispersen Phase aus einem Fluidstrom erreicht werden. Insbesondere kann eine vorteilhafte Anhaftung der ferromagnetischen Partikel an dem Magnetelement erreicht werden.

Des Weiteren wird vorgeschlagen, dass das Magnetelement eine Wendelfläche aufweist, welche dazu vorgesehen ist, ein Rohfluid ausgehend von dem Rohfluideinlass zu leiten. Unter eine "Wendelfläche" soll in diesem Zusammenhang insbesondere eine Fläche verstanden werden, welche entsteht, wenn eine Halbgerade, die auf einer Achse senkrecht steht, sich mit konstanter Geschwindigkeit um die Achse dreht und gleichzeitig eine Parallelverschiebung mit konstanter Geschwindigkeit in Achsenrichtung erfährt. Darunter, dass die Wendelfläche dazu vorgesehen ist, ein Rohfluid zu leiten, soll insbesondere verstanden werden, dass das über den Rohfluideinlass in den Abscheideraum eingeleitete Rohfluid, entlang der Wendelfläche geführt zu einem dem Rohfluideinlass gegenüberliegenden Ende des Abscheideraums strömt. Hierdurch kann eine vorteilhaft lange Kontaktzeit des Fluidstroms mit dem Magnetelement während eines Durchströmens des Abscheideraums erreicht werden. Ferner kann eine vorteilhafte Anlagerung ferromagnetischer Partikel aus dem Fluidstrom an der Wendelfläche des Magnetelements erreicht werden.

Ferner wird vorgeschlagen, dass das Magnetelement einen zumindest im Wesentlichen rohrförmigen Bereich aufweist, welcher dazu vorgesehen ist, ein Reinfluid zu dem Reinfluidauslass zu leiten. Vorzugsweise ist die Wendelfläche um den rohrförmigen Bereich herumgeführt. Insbesondere ist der rohrförmige Bereich dazu vorgesehen, das von ferromagentischen Partikeln zumindest weitgehend gereinigte Reinfluid entgegen einer Nettofluidströmungsrichtung des Rohfluids zu dem Reinfluidauslass zu leiten. Unter einer "Nettofluidströmungsrichtung" soll in diesem Zusammenhang insbesondere eine aus allen Teilströmungen des Rohfluids entlang der Wendelfläche des Magnetelements resultierende Richtung einer Fluidströmung des Rohfluids innerhalb des Abscheideraums verstanden werden. Insbesondere ist der rohrförmige Bereich einstückig mit der Wendelfläche ausgebildet. Unter "einstückig" soll insbesondere zumindest stoffschlüssig verbunden verstanden werden, beispielsweise durch einen Schweißprozess, einen Klebeprozess, einen Anspritzprozess und/oder einen anderen, dem Fachmann als sinnvoll erscheinenden Prozess, und/oder vorteilhaft in einem Stück geformt verstanden werden, wie beispielsweise durch eine Herstellung aus einem Guss und/oder durch eine Herstellung in einem Ein- oder Mehrkomponentenspritzverfahren und vorteilhaft aus einem einzelnen Rohling. Insbesondere kann der rohrförmige Bereich eine geringere magnetische Anziehungskraft als die Wendelfläche aufweisen. Hierdurch kann eine vorteilhafte Ausleitung des Reinfluids aus dem Abscheideraum erfolgen.

Ferner wird vorgeschlagen, dass der Zyklonabscheider zumindest ein Zugangselement aufweist, welches dazu vorgesehen ist, ein Entfernen und/oder Reinigen des Magnetelements zu ermöglichen. Insbesondere kann das Zugangselement als eine Zugangsklappe oder ein Zugangsdeckel ausgebildet sein. Insbesondere ist das Zugangselement während eines Normalbetriebs des Gleichstromzyklons geschlossen. Insbesondere ist das Zugangselement dazu vorgesehen, zu einer Reinigung- und/oder Wartung des Zyklonabscheiders, insbesondere zu einer Reinigung des Magnetelements, geöffnet zu werden. Hierdurch kann eine vorteilhaft einfache Reinigung- und/oder Wartung ermöglicht werden.

Ferner wird ein Abscheidesystem mit einer Mehrzahl von erfindungsgemäßen Zyklonabscheidern vorgeschlagen, wobei die Zyklonabscheider strömungstechnisch miteinander verbunden sind. Vorzugsweise kann zumindest ein Teil der Zyklonabscheider strömungstechnisch seriell miteinander verbunden sein. Hierdurch kann eine vorteilhaft hohe Abscheideleistung erreicht werden. Alternativ oder zusätzlich kann zumindest ein Teil der Zyklonabscheider strömungstechnisch parallel miteinander verbunden sein. Hierdurch kann eine vorteilhaft lange Standzeit des Abscheidesystems erreicht werden.

Der erfindungsgemäße Zyklonabscheider soll hierbei nicht auf die oben beschriebene Anwendung und Ausführungsform beschränkt sein. Insbesondere kann der erfindungsgemäße Zyklonabscheider zu einer Erfüllung einer hierin beschriebenen Funktionsweise eine von einer hierin genannten Anzahl von einzelnen Elementen, Bauteilen und Einheiten abweichende Anzahl aufweisen.

### Zeichnung

Weitere Vorteile ergeben sich aus der folgenden Zeichnungsbeschreibung. In der Zeichnung sind zwei Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine perspektivische Teilschnittdarstellung eines Zyklonabscheiders mit einem schraubenförmigen Magnetelement,
- Fig. 2: eine Schnittdarstellung des Zyklonabscheiders aus Figur 1,
- Fig. 3: ein Abscheidesystem mit zwei Zyklonabscheidern gemäß Figuren 1 und 2, welche strömungstechnisch seriell miteinander verbunden sind und
- Fig. 4: ein Abscheidesystem mit zwei Zyklonabscheidern gemäß Figuren 1 und 2, welche strömungstechnisch parallel miteinander verbunden sind.

### Beschreibung der Ausführungsbeispiele

Figur 1 zeigt einen Zyklonabscheider 10a in einer perspektivischen Teilschnittdarstellung. Figur 2 zeigt den Zyklonabscheider 10a in einer Schnittdarstellung. Der Zyklonabscheider 10a ist zur zumindest weitgehenden Abscheidung zumindest einer dispersen Phase aus zumindest einem Fluidstrom 12a vorgesehen. Insbesondere ist der Zyklonabscheider 10a dazu vorgesehen, zumindest eine insbesondere feste disperse Phase zumindest weitgehend aus einem kontinuierlichen Flüssigkeitsstrom, insbesondere einem Wasserstrom, abzuscheiden. Insbesondere kann der Zyklonabscheider 10a zu einer Anordnung in einer Zuleitung eines nicht dargestellten Warmwasserbereiters vorgesehen sein. Insbesondere ist der Zyklonabscheider 10a dazu vorgesehen, Partikel, insbesondere Schmutz- und/oder Metallpartikel, aus dem Fluidstrom 12a, insbesondere einem Wasserstrom, abzuscheiden. Der Zyklonabscheider 10a weist einen Rohfluideinlass 14a und einen Reinfluidauslass 16a auf.

Der Zyklonabscheider 10a weist einen Abscheideraum 18a und ein Magnetelement 20a auf, welches innerhalb des Abscheideraums 18a angeordnet ist. Das Magnetelement 20a ist insbesondere dazu vorgesehen, ferromagnetische Partikel der dispersen Phase anzuziehen und festzuhalten. Das Magnetelement 20a ist zumindest im Wesentlichen schraubenförmig ausgebildet. Das Magnetelement 20a ist als ein Kunststoffmagnet ausgebildet. Vorzugsweise umfasst das Magnetelement 20a zumindest ein Trägerelement aus einem unmagnetischen Kunststoff, innerhalb welchem eine Vielzahl von metallischen Magnetpartikel verteilt angeordnet sind. Alternativ kann das Magnetelement 20a zumindest zu einem Großteil aus einem nichtmetallischen Kunststoff mit permanentmagnetischen Eigenschaften, beispielsweise PANiCNQ, bestehen.

Der Abscheideraum 18a ist zumindest im Wesentlichen zylinderförmig ausgebildet. Der Abscheideraum 18a weist ferner einen Einströmbereich 32a auf, welcher dazu vorgesehen ist, ein über den Rohfluideinlass 14a einströmendes Rohfluid 24a in eine Drallströmung 34a zu versetzen. Durch die zylindrische Form des Einströmbereichs 32a wird das Rohfluid 24a in die zur Abscheidung einer dispersen Phase notwendige Drallströmung 34a versetzt. Die disperse Phase wird durch eine auf sie wirkende Fliehkraft radial nach außen an eine Wandung des Abscheideraums 18a gezwungen. Ein Außendurchmesser des Magnetelements 20a entspricht zumindest im Wesentlichen einem Innendurchmesser des Abscheideraums 18a.

Das Magnetelement 20a weist eine Wendelfläche 22a auf, welche dazu vorgesehen ist, das Rohfluid 24a ausgehend von dem Rohfluideinlass 14a zu leiten. Insbesondere strömt das über den Rohfluideinlass 14a in den Abscheideraum 18a eingeleitete Rohfluid 24a, entlang der Wendelfläche 22a geführt zu einem dem Rohfluideinlass 14a gegenüberliegenden Ende des Abscheideraums 18a. Ferner weist das Magnetelement 20a einen zumindest im Wesentlichen rohrförmigen Bereich 26a auf, welcher dazu vorgesehen ist, ein Reinfluid 28a zu dem Reinfluidauslass 16a zu leiten. Insbesondere ist der rohrförmige Bereich 26a dazu vorgesehen, das von ferromagentischen Partikeln zumindest weitgehend gereinigte Reinfluid 28 entgegen einer Nettofluidströmungsrichtung des Rohfluids 24a zu dem Reinfluidauslass 16a zu leiten. Die Wendelfläche 22a ist um den rohrförmigen Bereich 26a herumgeführt.

Ferner weist der Zyklonabscheider 10a zumindest ein Zugangselement 30a auf, welches dazu vorgesehen ist, ein Entfernen und/oder Reinigen des Magnetelements 20a zu ermöglichen. Das Zugangselement 30a ist beispielhaft als lösbares Bodenelement 36a des Abscheideraums 18a ausgebildet. Insbesondere ist das Zugangselement 30a dazu vorgesehen, zu einer Reinigung- und/oder Wartung des Abscheideraums 18a, insbesondere zu einer Reinigung und/oder Entnahme des Magnetelements 20a, geöffnet zu werden.

Figur 3 zeigt ein Abscheidesystem 38a mit zwei Zyklonabscheidern 10a, 40a. Die Zyklonabscheider 10a, 40a sind zumindest im Wesentlichen identisch ausgebildet. Es sind jedoch auch Abscheidesysteme mit einer von zwei abweichenden Anzahl von Zyklonabscheidern 10a, 40a denkbar. Die Zyklonabscheider 10a, 40a sind strömungstechnisch miteinander verbunden. Die Zyklonabscheider 10a, 40a sind strömungstechnisch seriell miteinander verbunden. Der Reinfluidauslass 16a des strömungstechnisch ersten Zyklonabscheiders 10a ist mit dem Rohfluideinlass 14a des strömungstechnisch darauf folgenden Zyklonabscheiders 40a verbunden. Durch die strömungstechnisch serielle Anordnung der Zyklonabscheider 10a, 40a kann eine vorteilhaft hohe Abscheideleistung des Abscheidesystems 38a erreicht werden.

In Figur 4 ist ein weiteres Ausführungsbeispiel der Erfindung gezeigt. Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung des anderen Ausführungsbeispiels verwiesen werden kann. Zur Unterscheidung der Ausführungsbeispiele ist der Buchstabe a den Bezugszeichen des Ausführungsbeispiels in Figur 1 nachgestellt. In dem Ausführungsbeispiel der Figuren 4 ist der Buchstabe a durch den Buchstaben b ersetzt.

Figur 4 zeigt ein Abscheidesystem 38b mit zwei Zyklonabscheidern 10b, 40b. Die Zyklonabscheider 10b, 40b sind zumindest im Wesentlichen identisch ausgebildet. Es sind jedoch auch Abscheidesysteme mit einer von zwei abweichenden Anzahl von Zyklonabscheidern 10b denkbar. Die Zyklonabscheider 10b, 40b sind strömungstechnisch miteinander verbunden. Die Zyklonabscheider 10b sind strömungstechnisch parallel miteinander verbunden. Der Reinfluidauslass 16b und die Rohfluideinlässe 14b sind jeweils strömungstechnisch miteinander verbunden. Durch die strömungstechnisch parallele Anordnung der Zyklonabscheider 10b, 40b kann eine vorteilhaft hohe Standzeit des Abscheidesystems 38b erreicht werden.

## Patentansprüche

1. Zyklonabscheider zur zumindest weitgehenden Abscheidung zumindest einer dispersen Phase aus zumindest einem Fluidstrom (12a; 12b), mit zumindest einem Rohfluideinlass (14a; 14b), mit zumindest einem Reinfluidauslass (16a; 16b), mit zumindest einem Abscheideraum (18a; 18b) und mit zumindest einem Magnetelement (20a; 20b), welches innerhalb des Abscheideraums (18a; 18b) angeordnet ist, **dadurch gekennzeichnet, dass** das Magnetelement (20a; 20b) zumindest teilweise zumindest im Wesentlichen schraubenförmig ausgebildet ist.

2. Zyklonabscheider nach Anspruch 1, **dadurch gekennzeichnet, dass** das Magnetelement (20a; 20b) zumindest im Wesentlichen als ein Kunststoffmagnet ausgebildet ist.

3. Zyklonabscheider nach Anspruch 1 oder 2, **dadurch gekennzeichnet, dass** der Abscheideraum (18a; 18b) zumindest teilweise zumindest im Wesentlichen zylinderförmig ausgebildet ist.

4. Zyklonabscheider nach Anspruch 3, **dadurch gekennzeichnet, dass** ein Außendurchmesser des Magnetelements (20a; 20b) zumindest im Wesentlichen einem Innendurchmesser des Abscheideraums (18a; 18b) entspricht.

5. Zyklonabscheider nach einem der vorhergehenden Ansprüche, **dadurch gekennzeichnet, dass** das Magnetelement (20a; 20b) eine Wendelfläche (22a; 22b) aufweist, welche dazu vorgesehen ist, ein Rohfluid (24a; 24b) ausgehend von dem Rohfluideinlass (14a; 14b) zu leiten.

6. Zyklonabscheider nach einem der vorhergehenden Ansprüche, **dadurch gekennzeichnet, dass** das Magnetelement (20a; 20b) einen zumindest im Wesentlichen rohrförmigen Bereich (26a; 26b) aufweist, welcher dazu vorgesehen ist, ein Reinfluid (28a; 28b) zu dem Reinfluidauslass (16a; 16b) zu leiten.

7. Zyklonabscheider zumindest nach den Ansprüchen 5 und 6, **dadurch gekennzeichnet, dass** die Wendelfläche (22a; 22b) um den rohrförmigen Bereich (26a; 26b) herumgeführt ist.

8. Zyklonabscheider nach einem der vorhergehenden Ansprüche, **gekennzeichnet durch** zumindest ein Zugangselement (30a; 30b), welches dazu vorgesehen ist, ein Entfernen und/oder Reinigen des Magnetelements (20a; 20b) zu ermöglichen.

9. Abscheidesystem mit einer Mehrzahl von Zyklonabscheidern (10a; 10b) nach einem der vorhergehenden Ansprüche, **dadurch gekennzeichnet, dass** die Zyklonabscheider (10a; 10b) strömungstechnisch miteinander verbunden sind.

10. Abscheidesystem nach Anspruch 9, **dadurch gekennzeichnet, dass** zumindest ein Teil der Zyklonabscheider (10a) strömungstechnisch seriell miteinander verbunden sind.

11. Abscheidesystem nach Anspruch 9 oder 10, **dadurch gekennzeichnet, dass** zumindest ein Teil der Zyklonabscheider (10b) strömungstechnisch parallel miteinander verbunden sind.
